# EUROPÄISCHE PATENTSCHRIFT

(11) **EP 0 549 731 B1**
(45) Veröffentlichungstag und Bekanntmachung des Hinweises auf die Patenterteilung: **27.04.1994**
(21) Anmeldenummer: 92900069.3
(22) Anmeldetag: 03.12.1991
(51) Int. Cl.: B61F 5/38, B61F 3/16

(54) **EINZELRADFAHRWERK FÜR SCHIENENFAHRZEUGE**
INDEPENDENT-WHEEL RUNNING GEAR FOR RAIL VEHICLES
DISPOSITIF DE ROULEMENT A ROUES INDEPENDANTES POUR VEHICULES SUR RAILS

(30) Priorität: 17.12.1990 DE 4040303
(43) Veröffentlichungstag der Anmeldung: 07.07.1993
(73) Patentinhaber: ABB HENSCHEL WAGGON UNION GmbH, D-13509 Berlin (DE)
(72) Erfinder: TUTZAUER, René, D-5905 Freudenberg (DE)
(74) Vertreter: Rupprecht, Klaus, Dipl.-Ing.
(86) Internationale Anmeldenummer: EP9102298
(87) Internationale Veröffentlichungsnummer: WO9211152

(56) Entgegenhaltungen:
- EP-A- 0 168 578
- EP-A- 0 282 738

## Beschreibung

Die Erfindung betrifft ein Einzelradfahrwerk für Schienenfahrzeuge, insbesondere Nahverkehrsbahnen, bestehend aus einem zum Wagenkasten über Lenkerstangen geführten Fahrwerkrahmen, im Fahrwerkrahmen um eine Hochachse in Lagergehäusen horizontal schwenkbar gelagerten Einzelrädern und den Wagenkasten gegenüber dem Fahrwerkrahmen abfedernden Luftfedern.

Zur Gewichtsreduzierung wird insbesondere bei Nahverkehrsbahnen unter Berücksichtigung der maximal zulässigen Achslast auf eine Achse des üblicherweise verwendeten Drehgestells verzichtet. Hierdurch läßt sich das Gewicht der Fahrwerke erheblich reduzieren. Bei den so entstehenden Einzelachsen oder Einzelrädern, falls auf eine Verbindung der Räder durch eine diese starr verbindende Achse verzichtet wird, den Einzelrädern eine radiale Stellung im Gleis zu vermitteln, die sich beim Drehgestell annähernd selbst einstellt, müssen jedoch besondere Maßnahmen getroffen werden, um diese radiale Einstellung der Räder zu erreichen.

Das Ziel einer derartigen Konstruktion muß neben der radialen Einstellung der Räder eine möglichst wirtschaftliche Anordnung sämtlicher Fahrwerkskomponenten sein. Dies betrifft sämtliche erforderlichen Komponenten, wie Motoren, Getriebestufen, Bremsgeräte, Federstufen und Anlenkungselemente sowie die Anordnung dieser Komponenten bezüglich einer aufwandsarmen Wartung.

Ein Einzelradfahrwerk zur Erfüllung der genannten Anforderungen ist in der Europäischen Patentanmeldung Nr. 03 08 720 vorbeschrieben. Die um eine Hochachse einzeln schwenkbaren Einzelräder stellen sich aufgrund deren geometrischen Anordnung selbsttätig passiv im Bogen radial ein. Die Achsschenkel sind in einem Fahrwerkrahmen gelagert, der seinerseits Motor-, Getriebe- und Bremselemente aufnimmt. Hierbei ist zur Überbrückung der räumlichen Distanz zwischen Einzelrad und Motor ein mehrstufiges Stirnradgetriebe erforderlich. Zur Kompensation des bei Antrieb oder Bremsung entstehenden Drehmomentes am Einzelrad sind außerdem zusätzliche Abstützungen erforderlich, die beispielsweise in den Europäischen Patentanmeldungen Nr. 03 11 868 und 03 08 760 vorbeschrieben sind. Der Aufwand an getriebetechnischen Komponenten ist somit bei dieser vorbeschriebenen Konstruktion sehr hoch.

Eine alternative Ausführung eines derartigen Fahrwerks, insbesondere für Niederflur-Stadtbahnwagen ist in der DE-OS 35 38 513 sowie in der Europäischen Patentschrift 02 47 389 vorbeschrieben. Wesentlicher Bestandteil dieser Vorveröffentlichungen ist die Lagerung des einzeln schwenkbaren Einzelrades in einer Radführungsschwinge, die direkt am Wagenkasten angelenkt ist. Für eine derartige Schwingenführung ist jedoch zur Verarbeitung des Querspiels zwischen Rad und Fahrzeug eine aufwendige Konstruktion der Schwingenführung am Wagenkasten in der Form erforderlich, daß eine Querverschiebung der Schwinge gegenüber dem Fahrzeug ermöglicht wird. Die sich durch unterschiedliches Querspiel des linken und rechten Rades, beziehungsweise der Schwinge ergebende Spurweitenänderung des Fahrwerks muß über eine, in oben genannter Anmeldung nicht enthaltene Zusatzvorrichtung kompensiert werden. Ein weiterer Nachteil dieser Konstruktion liegt darin, daß durch die Schwingenlagerung am Wagenkasten ein hoher Prozentsatz der zwischen Rad und Schiene entstehenden Stöße direkt in das Fahrzeug übergeleitet wird. Weiter stellt sich die Schwinge beim Auftreten von Stoßbelastungen, sowie bei Entlüftung der Luftfeder gegenüber der Schienenoberkante schräg ein, so daß die Anordnung von Elementen, die waagerecht zur Schienenoberkante geführt werden müssen, beispielsweise eine Magnetschienenbremse, an dieser Schwinge nicht ohne weiteres möglich ist.

Die Aufgabe vorliegender Erfindung bestand darin, ein Einzelradfahrwerk für Schienenfahrzeuge mit Losrädern zu schaffen, bei dem der erforderliche Schwenkwinkel beim Kurvenlauf gemessen, dem Rad übermittelt und dieses entsprechend eingestellt wird, wobei bei Zielsetzung einer aufwandsarmen, einfachen Konstruktion die erforderlichen Aggregate für Antrieb und Bremsung so angeordnet sind, daß ein sicheres Fahrverhalten des Fahrwerks gewährleistet ist.

Gemäß der Erfindung wird diese Aufgabe dadurch gelöst, daß an jedem Lagergehäuse vor und hinter jedem Radaufstandspunkt je ein die Schiene abtastender Sensor angeordnet ist, von dem über einen Regler ein den Ausschlag des Einzelrades entsprechend der gemessenen Schienenkrümmung einstellender Stellzylinder beaufschlagt ist. Die mit dem Rad mitschwenkenden Sensoren stellen die Abweichung der Schienenlage gegenüber dem eingestellten Radeinschlagwinkel des Rades fest und geben diese Information als Eingangsgröße in einen Regelkreis zur Ansteuerung der Stellzylinder und somit zur Korrektur des Radeinschlagwinkels ein. Durch eine redundante Anordnung beziehungsweise Auslegung der Komponenten dieses Regelkreises wird eine hohe Betriebszuverlässigkeit erreicht. Die aktive Lenkung der Einzelräder ermöglicht den Verzicht auf Winkelgetriebe und Drehmomentenabstützungen. Der Radeinschlag ist unempfindlich gegenüber der Veränderung der geometrischen Verhältnisse, zum Beispiel bedingt durch Fertigungstoleranzen des Fahrwerkrahmens oder durch Änderung des Rad- und Schienenprofils bei Verschleiß. Die Lage der Hochachse kann freizügig gewählt und somit auf die Verhältnisse des Fahrzeugs abgestimmt werden.

Gemäß der Erfindung sind die Lagergehäuse jeden Einzelrades eines Fahrwerkrahmens durch eine Stellstange gelenkig miteinander verbunden. Diese Stellstange stellt eine zusätzliche Sicherung zur Ausmittelung bei gemessenen Abweichungen der Schienenlage der einzelnen Einzelräder dar und ermöglicht eine Minimierung der erforderlichen Stellzylinder.

Gemäß der Erfindung sind die den Fahrwerkrahmen führenden Lenkerstangen als Parallelogrammlenker ausgebildet. Durch diese Konstruktion ist gewährleistet, daß der Fahrwerkrahmen mit allen an ihm befestigten Komponenten bei Einfederung des Wagenkastens gegenüber dem Fahrwerkrahmen stets in waagerechter Position verbleibt. Vorteilhaft ist jede Luftfeder auf dem Fahrwerkrahmen etwa über dem Lagergehäuse angeordnet. Hierdurch wird der Fahrwerkrahmen von störenden Biegemomenten weitgehend freigehalten.

Gemäß der Erfindung sind bei einem angetriebenen Einzelrad in dem Lagergehäuse jeden Einzelrades Antriebsmotor, Getriebe und Bremse integriert. Durch diese Anordnung werden auf vorteilhafte Weise vorzufertigende Fahrwerkskomponenten gebildet, die wirtschaftlich montierbar und aufwandsarm gewartet werden können.

An jedem Lagergehäuse sind gemäß der Erfindung fest Ausleger zur Aufnahme der Sensoren und Magnetschienenbremsen angeordnet. Durch die Gewährleistung der horizontalen Lage des Lagergehäuses können Sensoren und Magnetschienenbremsen an dem am Lagergehäuse befestigten Ausleger wirtschaftlich und betriebssicher angeordnet werden.

Gemäß der Erfindung ist der Fahrwerkrahmen im Grundriß U-förmig ausgeführt, wobei die Hochachse zur Aufnahme der Lagergehäuse nahe den freien Enden der Schenkel des U-Profils und die Lenkerstangen an der Basis des Fahrwerkrahmens angeordnet sind. Gemäß der Erfindung sind weiter mittig an der Basis des Fahrwerkrahmens Anschläge angeordnet, die mit einem Anschlagstück des Wagenkastens zusammenwirkend das erforderliche Querspiel des Fahrwerkrahmens gegenüber dem Wagenkasten begrenzen.

Gemäß einer alternativen Ausführung des Einzelfahrwerks ist bei einem angetriebenen Einzelrad der Antriebsmotor am Wagenkasten befestigt und über eine längenveränderliche Kardanwelle mit dem im Lagergehäuse des Einzelrades angeordneten Getriebe drehfest verbunden. In dieser alternativen Ausführung wird der Antrieb nicht direkt in die Radnabe integriert, sondern so angeordnet, daß sich zwischen Motor und Radeinheit eine längenveränderliche Kardanwelle zur Drehmomentübertragung befindet. Der Fahrmotor kann sowohl auf dem Fahrwerkrahmen als auch im Fahrzeug selbst befestigt werden. Hierdurch wird gegenüber den Vorveröffentlichungen eine erhebliche Vereinfachung der Konstruktion erreicht.

Insgesamt erlaubt die Erfindung die Konzeption eines aufwandarmen, leichten und wirtschaftlichen Fahrwerks. Der Aufwand für die aktive Regelung des Radeinschlags wird kompensiert durch den Verzicht auf aufwendige getriebetechnische Elemente, komplizierte Schwingenlagerungen und extreme Genauigkeitsanforderungen bei der Fertigung von passiv selbstlenkenden Einzelradfahrwerken.

Einzelheiten der Erfindung werden anhand eines Ausführungsbeispiels in der Zeichnung erläutert.

Es zeigen
- Figur 1: die Draufsicht auf ein Einzelradfahrwerk gemäß der Erfindung in schematischer Darstellung,
- Figur 2: den Schnitt nach Linie II-II der Figur 1,
- Figur 3: die Seitenansicht des Einzelradfahrwerks nach Figur 1 in schematischer Darstellung,
- Figur 4: das Einzelradfahrwerk nach Figur 1 gemäß einem zweiten Ausführungsbeispiel der Erfindung,
- Figur 5: das Einzelradfahrwerk nach Figur 1 gemäß einem dritten Ausführungsbeispiel der Erfindung.

Der in seinem Grundriß etwa U-förmige Fahrwerkrahmen 1 ist über als Parallelogrammlenker angeordnete Lenkerstangen 2 längsgeführt und vertikal gelenkig an dem Wagenkasten 3 gelagert. An den freien Enden der Schenkel des U-förmigen Fahrwerkrahmens 1 sind um eine Hochachse 4 horizontal schwenkbar Einzelräder 5 an Lagergehäusen 7 drehbar angeordnet. Vertikal oberhalb der Hochachse 4 lagert zwischen Fahrwerkrahmen 1 und Wagenkasten 3 je eine Luftfeder 6, den Wagenkasten 3 gegenüber dem Fahrwerkrahmen 1 abfedernd. Zur Begrenzung des horizontalen Querausschlags des Fahrwerkrahmens 1 sind mittig an der Basis des Fahrwerkrahmens 1 Anschläge 18 angeordnet, die mit Spiel beidseitig gegen ein Anschlagstück 19 des Wagenkastens 3 wirken. Jedes Einzelrad 5 lagert drehbar auf dem Lagergehäuse 7, das über Schwenklager 8 horizontal schwenkbar um die Hochachse 4 gelagert ist, Antriebsmotor 9 und Getriebe 10 beinhaltet und auf seiner Außenseite axial eine Bremsscheibe 11 trägt. An dem Lagergehäuse 7 ist weiter je ein Ausleger 14 befestigt, der die Magnetschienenbremse 15 trägt. Nach dem in Figur 4 dargestellten Ausführungsbeispiel der Erfindung sind die Ausleger 14 jeden Lagergehäuses 7 durch eine gelenkig an ihnen befestigt Stellstange 16 miteinander verbunden. An dem Lagergehäuse 7 oder dem Ausleger 14 ist vor und hinter dem Radaufstandspunkt jeden Einzelrades je ein die Schienenlage abtastender induktiv wirkender Sensor 12 angeordnet. Jedes Sensorpaar 12 stellt bei Abweichung der Schienenlage gegenüber dem eingestellten Stellwinkel des Einzelrades die Abweichung fest und gibt diese Information als Eingangsgröße in einen nicht dargestellten Regelkreis zur Ansteuerung des Stellzylinders 13 weiter. Der Stellzylinder 13 stellt anschließend den erforderlichen Radeinstellwinkel ein.

Bei dem in Figur 5 dargestellten Ausführungsbeispiel der Erfindung beinhaltet das Lagergehäuse 7 lediglich das Getriebe 10 und trägt axial auf seiner Außenseite die Bremsscheibe 11. Der Antriebsmotor 9 ist bei diesem Ausführungsbeispiel an dem Wagenkasten 3 selbst befestigt. Längenveränderliche Kardanwellen 17 verbinden jeweils Antriebsmotor 9 und Getriebe 10.

## Patentansprüche

1. Angetriebenes Einzelradfahrwerk für Schienenfahrzeuge, insbesondere Nahverkehrsbahnen, bestehend aus einem zum Wagenkasten (3) über Lenkerstangen (2) geführten Fahrwerkrahmen (1), im Fahrwerkrahmen um eine Hochachse in Lagergehäusen horizontal schwenkbar gelagerten Einzelrädern (5) und den Wagenkasten (3) gegenüber dem Fahrwerkrahmen (1) abfedernden Luftfedern (6), dadurch gekennzeichnet, daß an jedem Lagergehäuse (7) vor und hinter jedem Radaufstandspunkt je ein die Schiene abtastender Sensor (12) angeordnet ist, von dem über einen Regler ein den Ausschlag des Einzelrades (5) entsprechend der gemessenen Schienenkrümmung einstellender Stellzylinder (13) beaufschlagt ist.

2. Einzelradfahrwerk nach Anspruch 1, dadurch gekennzeichnet, daß die Lagergehäuse (7) jedes Einzelrades (5) eines Fahrwerkrahmens (1) durch eine Stellstange (16) gelenkig miteinander verbunden sind.

3. Einzelradfahrwerk nach den Ansprüchen 1 und 2, dadurch gekennzeichnet, daß die den Fahrwerkrahmen (1) führenden Lenkerstangen (2) als Parallelogrammlenker angeordnet sind.

4. Einzelradfahrwerk nach den Ansprüchen 1 bis 3, dadurch gekennzeichnet, daß jede Luftfeder (6) auf dem Fahrwerkrahmen (1) etwa über dem Lagergehäuse (7) angeordnet ist.

5. Einzelradfahrwerk nach den Ansprüchen 1 bis 4, dadurch gekennzeichnet, daß bei einem angetriebenen Einzelrad in dem Lagergehäuse (7) jeden Einzelrades (5) Antriebsmotor (9), Getriebe (10) und Bremsscheibe (11) integriert sind.

6. Einzelradfahrwerk nach den Ansprüchen 1 bis 5, dadurch gekennzeichnet, daß an jedem Lagergehäuse (7) fest Ausleger (14) zur Aufnahme von Magnetschienenbremsen (15) und Sensoren (12) angeordnet sind.

7. Einzelradfahrwerk nach den Ansprüchen 1 bis 6, dadurch gekennzeichnet, daß der Fahrwerkrahmen (1) im Grundriß U-förmig ausgeführt ist, wobei die Hochachse (4) zur Aufnahme der Lagergehäuse (7) nahe den freien Enden der Schenkel des U-Profils und die Lenkerstangen (2) an der Basis des Fahrwerkrahmens (1) angeordnet sind.

8. Einzelradfahrwerk nach den Ansprüchen 1 bis 7, dadurch gekennzeichnet, daß mittig an der Basis des Fahrwerkrahmens (1) Anschläge (18) angeordnet sind, die mit einem Anschlagstück (19) des Fahrzeugs (3) zusammenwirkend das Querspiel des Fahrwerkrahmens (1) gegenüber dem Fahrzeug (3) begrenzen.

9. Einzelradfahrwerk nach den Ansprüchen 1 bis 4 und 6 bis 8, dadurch gekennzeichnet, daß der Antriebsmotor (9) am Fahrzeug (3) befestigt und über eine längenveränderliche Kardanwelle (17) mit dem im Lagergehäuse (7) des Einzelrades (5) angeordneten Getriebes (10) drehfest verbunden ist.

## Claims

1. Driven independent-wheel running gear for rail vehicles, in particular suburban railways, comprising a running-gear frame (1) guided relative to the coach body (3) by means of link rods (2), independent wheels (5) mounted with the ability to pivot horizontally about a vertical axis in bearing housings in the running-gear frame, and air springs (6) which cushion the coach body (3) relative to the running-gear frame (1), characterized in that arranged on each bearing housing (7), in front of and behind each wheel contact point, is a sensor (12) which senses the rail and which, via a controller, acts upon a positioning cylinder (13) which sets the steer angle of the independent wheel (5) in accordance with the measured track curvature.

2. Independent-wheel running gear according to Claim 1, characterized in that the bearing housings (7) of each independent wheel (5) of a running-gear frame (1) are connected to one another in articulated fashion by a positioning rod (16).

3. Independent-wheel running gear according to Claims 1 and 2, characterized in that the link rods (2) guiding the running-gear frame (1) are arranged as parallelogram links.

4. Independent-wheel running gear according to Claims 1 to 3, characterized in that each air spring (6) is arranged on the running-gear frame (1) approximately above the bearing housing (7).

5. Independent-wheel running gear according to Claims 1 to 4, characterized in that, in the case of a driven independent wheel, the driving motor (9), gearset (10) and brake disc (11) are integrated into the bearing housing (7) of each independent wheel (5).

6. Independent-wheel running gear according to Claims 1 to 5, characterized in that cantilever arms (14) for holding electromagnetic rail brakes (15) and sensors (12) are arranged rigidly on each bearing housing (7).

7. Independent-wheel running gear according to Claims 1 to 6, characterized in that the running-gear frame (1) is of U-shaped design in plan view, the vertical shaft (4) for holding the bearing housings (7) being arranged near to the free ends of the limbs of the U profile and the link rods (2) being arranged at the base of the running-gear frame (1).

8. Independent-wheel running gear according to Claims 1 to 7, characterized in that arranged centrally at the base of the running-gear frame (1) are stops (18) which interact with a stop piece (19) of the vehicle (3) to limit the transverse play of the running-gear frame (1) relative to the vehicle (3).

9. Independent-wheel running gear according to Claims 1 to 4 and 6 to 8, characterized in that the driving motor (9) is attached to the vehicle (3) and is connected firmly in terms of rotation via a cardan shaft (17) of variable length to the gearset (10) arranged in the bearing housing (7) of the independent wheel (5).

## Revendications

1. Dispositif de roulement à roues indépendantes motrices pour véhicule ferroviaire, en particulier pour trains de banlieue, composé d'un châssis de dispositif de roulement (1) qui est orienté par l'intermédiaire de bielles conductrices (2) par rapport à la caisse (3) du véhicule, de roues indépendantes (5) qui sont montées dans des boîtes d'essieu avec possibilité de pivotement dans la direction horizontale autour d'un axe vertical et de ressorts pneumatiques (6) qui assurent la suspension de la caisse (3) par rapport au châssis (1) du dispositif de roulement, caractérisé par le fait que sur chaque boîte d'essieu (7), un capteur (12) qui palpe le rail est disposé respectivement avant et après chaque point d'appui de la roue, lequel capteur, par l'intermédiaire d'un régulateur, commande un vérin de réglage (13) qui règle l'angle de la roue (5) indépendante en fonction de la courbure détectée du rail.

2. Dispositif de roulement selon la revendication 1, caractérisé par le fait que les boîtes d'essieu (7) de chaque roue indépendante (5) d'un châssis (1) de dispositif de roulement sont reliées entre elles de manière articulée par une tringle de réglage (16).

3. Dispositif de roulement selon les revendications 1 et 2, caractérisé par le fait que les bielles conductrices (2) qui guident le châssis (1) du dispositif de roulement sont agencées sous forme de parallélogramme.

4. Dispositif de roulement selon les revendications 1 à 3, caractérisé par le fait que chaque ressort pneumatique (6) est disposé sur le châssis (1) du dispositif de roulement sensiblement au-dessus de la boîte d'essieu (7).

5. Dispositif de roulement selon les revendications 1 à 4, caractérisé par le fait que dans le cas d'une roue indépendante motrice, le moteur d'entraînement (9), le réducteur (10) et le disque de frein (11) sont intégrés dans la boîte d'essieu (7) de chaque roue (5) indépendante.

6. Dispositif de roulement selon les revendications 1 à 5, caractérisé par le fait que des bras (14) destinés à recevoir des freins magnétiques (15) agissant sur le rail et des capteurs (12) sont montés fixes sur la boîte d'essieu (7).

7. Dispositif de roulement selon les revendications 1 à 6, caractérisé par le fait que le châssis (1) du dispositif de roulement a la forme d'un U, les axes verticaux (4) destinés à recevoir les boîtes d'essieu (7) étant disposés à proximité des extrémités libres des ailes du profilé en U et les bielles conductrices (2) étant disposées sur la base du châssis (1) du dispositif de roulement.

8. Dispositif de roulement selon les revendications 1 à 7, caractérisé par le fait que des butées (18) sont agencées au milieu à la base du châssis (1) du dispositif de roulement, lesquelles butées coopèrent avec une pièce de butée (19) du véhicule (3) et limitent le débattement transversal du châssis (1) du dispositif de roulement par rapport au véhicule (3).

9. Dispositif de roulement selon les revendications 1 à 4 et 6 à 8, caractérisé par le fait que le moteur d'entraînement (9) est fixé sur le véhicule (3) et est relié de manière rigide en torsion au réducteur (10) monté à l'intérieur de la boîte d'essieu (7) de la roue indépendante (5) par l'intermédiaire d'un arbre à cardan (17) dont la longueur peut varier.
